# FASCICULE DE BREVET EUROPEEN

(11) **EP 0 072 345 B1**
(45) Date de publication et mention de la délivrance du brevet: **27.12.1985**
(21) Numéro de dépôt: 82810301.0
(22) Date de dépôt: 13.07.1982
(51) Int. Cl.: G04B 37/18, G04B 37/05, G04B 39/02

(54) **Boîte de montre**
Uhrgehäuse
Watch case

(30) Priorité: 10.08.1981 CH 5129/81
(43) Date de publication de la demande: 16.02.1983
(73) Titulaire: Montres Rado S.A., 2543 Lengnau b. Biel (CH)
(72) Inventeur: Gogniat, Paul, CH-2504 Bienne (CH)
(74) Mandataire: Gresset, Jean (FR)

## Description

La présente invention concerne les boîtes de montre, du type comportant une carrure-lunette, une glace et un fond montés amovibles sur la carrure-lunette et un cercle d'encageage assurant le positionnement d'un mouvement dans la boîte.

Elle se rapport plus particulièrement à une boîte telle que définie dans le préambule de la revendication 1 dans laquelle la carrure-lunette présente une ouverture supérieure, prévue pour être obturée par la glace et une ouverture inférieure prévue pour être oburée par le fond et dans laquelle le cercle d'encageage comporte une portion supérieure et une portion inférieure et des surfaces extérieures qui coopèrent avec les ouvertures pour le positionner. En outre, le fond est maintenu contre la carrure-lunette au moyen de vis de fixation.

De telles boîtes sont décrites dans le brevet suisse CH-A-184 669. Dans ces boîtes, le cercle d'encageage est introduit par le fond. De la sorte, la surface que le cadran peut occuper en est réduite.

Le but de l'invention est de proposer une construction de boîtes de montres de faibles épaisseur, munies de moyens de fixation du fond et de la glace de très faible encombrement, et dont l'aspect plat est encore renforcé par la possibilité d'utiliser une carrure-lunette de forme, recevant un cadran et une glace de grandes dimensions, alors que le fond peut être circulaire et de petites dimensions de manière à ne pas s'étendre jusqu'aux bords de la partie inférieure de la carrure-lunette.

Le but est atteint grâce à la structure particulière de la boîte telle que définie dans la revendication 1.

Dans cette boîte, la carrure-lunette comporte une projection s'étendant dans sa partie inférieure, radialement vers l'intérieur, et dont le flanc définit le pourtour de l'ouverture inférieure. Cette dernière a ainsi des dimensions radials inférieures à l'ouverture supérieure. De ce fait, le mouvement doit être introduit dans la boit par son ouverture supérieure.

Des modes particuliers de réalisation de l'invention sont définis dans les revendications 2 à 9.

On connaît certes des montres dans lesquelles le mouvement est introduit par l'ouverture supérieure de la boîte. C'est le cas notamment de toutes les boîtes monoblocs, c'est-à-dire dans lesquelles le fond et la carrure sont d'une pièce. Une telle boîte ayant une carrure-lunette qui comporte une projection s'étendant radialement vers l'intérieur, est décrite dans le document EP-A-0 015 242. Dans ce type de boîte la fixation de la glace pose des problèmes difficiles.

Le modèle d'utilité japanais JP-U-1154395 décrit une boîte de montre étanche dont le fond est vissé à l'aide de vis au cercle d'encageage.

L'invention sera bien comprise à la lecture de la description suivante, faite en liaison avec les dessins joints, parmi lesquels:
- la figure 1 est une vue de dessus d'une boîte de montre selon un mode de réalisation de l'invention, dont la glace et le mouvement ont été retirés;
- la figure 2 est une vue partielle en coupe selon la ligne II-II de la boîte de montre de la figure 1 ;
- la figure 3 une vue analogue à celle de la figure 2 d'un deuxième mode de réalisation de l'invention.

Comme on le voit dans la figure 1, une boîte de montre selon un premier mode de réalisation de l'invention comporte une carrure-lunette 1, par exemple de forme, qui présente une ouverture supérieure 2 et une ouverture inférieure 3 de plus faibles dimensions. L'ouverture supérieure 2 est de préférence de forme, et elle est destinée à être obturée par une glace non représentée, engagée latéralement dans des organes de butée 4 formant des glissières s'étendant sur deux bords opposés de la carrure-lunettel. L'ouverture inférieure 3, de préférence circulaire et de diamètre réduit, est obturée par le fond 5. Un cercle d'en- cageage 6 est mis en place dans la boîte par l'ouverture supérieure 2 de la carrure.

La coupe de la figure 2 montre que l'ouverture inférieure 3 de la carrure 1 est définie par une projection 7 s'étendant radialement vers l'intérieur, et contre la surface inférieure 8 de laquelle est maintenu le fond 5 au moyen de vis de fixation 9.

Le cercle 6 présente une portion supérieure 10 et une portion inférieure 11, comprenant des surfaces extérieures 12 et 13 dont les dimensions correspondent respectivement à celles des ouvertures supérieure 2 et inférieure 3 de la carrure-lunette 1, sa portion inférieure 11 venant s'engager dans l'ouverture inférieure 3.

Dans le mode de réalisation représenté, dans lequel la glace 14 est maintenue à la partie supérieure de la carrure-lunette 1 par des organes de butée 4 formant une glissière qui l'empêche de s'échapper vers le haut, la partie supérieure 10 du cercle 6 présente une première surface d'appui 15 pour solliciter la périphérie de la glace 4 contre les organes de butée 4, tandis que sa portion inférieure 11 comporte une deuxième surface d'appui 16 qui vient au contact du fond 5. Les vis de fixation 9 du fond 5, accessibles de l'extérieur de la boîte, sont engagées dans des taraudages 17 de la carrure-lunette 1, de telle manière que leur serrage, après mise en place du fond, provoque, par l'intermédiaire de l'action du fond sur la surface d'appui 16 du cercle, un déplacement de celui-ci en direction de la glace, jusqu'au moment ou sa surface d'appui 15 vient s'appuyer, directement ou de préférence par l'intermédiaire d'un joint d'étanchéité 18, contre la périphérie inférieure de la glace 14 pour la plaquer contre les organes de butée 4. Un réhaut 19 est placé sur le cadran 20 pour masquer le joint d'étanchéité 18, dont l'invisibilité par le dessus de la boîte peut être garantie de façon connue en soi par une couche de métallisation déposée sous la glace. Un deuxième joint d'étanchéité 21 peut être disposé entre le fond 5 et la portion inférieure 11 du cercle 6, à côté de la deuxième surface d'appui 16 de ce dernier, par exemple.

L'emboîtage du mouvement 22 est aisé et s'exécute de la manière suivante: le cercle 6 et le mouvement 22 sont introduits dans la carrure-lunette 1 par son ouverture supérieure 2, puis le joint 18 et le réhaut 19 sont mis en place, avant que la glace 14 soit engagée latéralement dans ses glissières. Il suffit alors de fixer le fond 5, après mise en place du joint 21, au moyen des vis 9 dont le serrage provoque simultanément l'application du fond 5 contre la surface inférieure 8 de le projection 7, le blocage du cercle 6, celui de la glace 14 et la compression des joints d'étanchéité 18 et 21. Le démontage de la boîte s'opère de la manière inverse, et il suffit, pour permettre le retrait de la glace, de veiller à ce qu'un espace de hauteur h soit disponible à l'état assemblé de la boîte entre la portion supérieure 10 du cercle 6 et la projection 7 de la carrure, pour permettre lors du démontage du fond, un déplacement du cercle suffisant pour relâcher la pression qu'il exerce sur la glace.

Dans la figure 3, on a représenté un deuxième mode de réalisation d'une boîte de montre selon l'invention, dans lequel les vis 9 sont engagées dans des taraudages 17 pratiqués cette fois dans le cercle 6 lui-même, de façon que leur serrage provoque l'application d'une surface inférieure 25 de sa portion supérieure 10 contre la surface supérieure en regard, 26, de la projection 7. De préférence les surface inférieures 8 de la projection 7 et 27 du cercle 6 viennent alors dans le prolongement l'une de l'autre. Un joint d'étanchéité annulaire, large, 28, comportant des passages 29 pour les vis 9 est disposé entre les surfaces 8 et 27 d'une part, et la surface en regard du fond d'autre part.

La glace 14 est chassée de façon connue dans l'ouverture supérieure 2 de la carrure-lunette 1, avec interposition d'un joint d'étanchéité 30 en forme de I. Le réhaut 31 fait office d'entretoise entre la glace 14 et le cercle 6.

L'emboîtage est réalisé en introduisant le cercle 6 et le mouvement 22 dans la carrure-lunette 1 par son ouverture supérieure 2, puis le fond est appliqué contre la surface inférieure 8 de la projection 7 en serrant les vis 9, après mise en place du joint 28, de manière à bloquer simultanément le fond 5 et le cercle d'encageage 6. Ensuite, le réhaut 31 est placé sur le cadran 20 et la glace 14 est alors chassée dans l'ouverture 2. Pour démonter la montre, il suffit de retirer le fond 5 et la tige de remontoir, puis de déchasser la glace 14 en exerçant une poussée sur la partie inférieure du cercle 6 par l'intermédiaire d'une potence classique, cette poussée étant transmise à la glace 14 par l'intermédiaire du réhaut 31.

Il est clair que les constructions décrites ci- dessus, en permettant notamment de réaliser des boîtes présentant une ouverture supérieure de gandes dimensions, alors que celles de l'ouverture inférieure restent limitées, autorisent une réduction correspondante des dimensions du fond, dont les bords ainsi que les vis de fixation peuvent alors être repoussés vers le centre de la boîte, et se trouvent ainsi plus facilement dissimulés du regard.

Bien qu'elle ait été décrite en référence à deux modes de réalisation particuliers, l'invention ne s'y trouve nullement limitée, mais est au contraire susceptible de nombreuses modifications et variantes qui apparaîtront à l'homme du métier.

## Revendications

1. Boîte de montre comportant notamment une carrure-lunette (1), une glace (14) et un fond (5) montés de façon amovible sur la carrure-lunette (1) et un cercle d'encageage (6) assurant le positionnement d'un mouvement (22) dans la boîte, dans laquelle:
- la carrure-lunette (1) présente une ouverture supérieure (2) prévue pour être obturée par la glace (14) et une ouverture inférieure (3) prévue pour être obturée par le fond (5);
- le cercle d'encageage (6) présente une portion supérieure (10) et une portion inférieure (11) comprenant des surface extérieures (2, 13) qui coopèrent avec lesdites ouvertures (2, 3) pour le positionner, le cercle (6) pouvant être introduit dans la carrure-lunette (1); ce cercle (6) étant placé de manière que sa portion inférieure (11) s'engage dans l'ouverture inférieure (3) de la carrure-lunette (1) et que sa portion supérieure (10) s'engage dans l'ouverture supérieure (2) de la carrure-lunette (1); et
- le fond (5) est maintenu contre la surface inférieure (7) de la carrure-lunette (1) au moyen de vis de fixation (9),
caractérisée en ce que la carrure-lunette (1) présente une projection (7) comprenant une surface supérieure (26), adjacente à l'ouverture supérieure (2), une surface inférieure (8) adjacente au fond (5) et un flanc définissant le pourtour de l'ouverture inférieure (3), celle-ci ayant de la sorte des dimensions radiales plus faibles que celles de l'ouverture supérieure (2), et en ce que lesdites vis (9) assurent également le blocage dudit cercle (6) dans la boîte.

2. Boîte de montre selon la revendication 1, caractérisée en ce que l'ouverture supérieure (2) de la carrure-lunette (1) est de forme, son ouverture inférieure (3) étant circulaire.

3. Boîte de montre selon la revendication 1 ou la revendication 2, caractérisée en ce que la glace (14) est maintenu à la partie supérieure de la carrure par des organes de butée (4) dans lesquels elle peut être engagée latéralement, en ce que la portion supérieure (10) du cercle d'en- cageage (6) présente une première surface d'appui (15) pour solliciter la périphérie de la glace (14) contre ces organes de butée (4), tandis que la portion inférieure (11) de ce cercle (6) comporte une deuxième surface d'appui (16) venant au contact du fond (5), et en ce que les vis de fixation (9) du fond (5) sont engagées dans des taraudages (17) pratiqués dans la carrure (1), de telle manière que leur serrage provoque un déplacement axial du cercle d'encageage (6) en direction de la glace (14).

4. Boîte de montre selon la revendication 3, caractérisée en ce qu'un joint d'étanchéité (18) est disposé entre la glace (14) et la première surface d'appui (15) du cercle d'encageage (6) de manière à être comprimé lors du serrage des vis de fixation (9) du fond (5).

5. Boîte de montre selon l'une des revendications 3 ou 4, caractérisée en ce qu'un joint d'étanchéité (21) est disposé entre le fond (5) et la portion inférieure (11) du cercle d'encageage (6), à côté de sa deuxième d'appui (16).

6. Boîte de montre selon la revendication 1 ou la revendication 2, caractérisée en ce que les vis de fixation (9) du fond (5) sont engagées dans des taraudages (17) pratiqués dans le cercle d'encageage (6) de telle manière que leur serrage provoque l'application d'une surface d'appui inférieure (25) de la portion supérieure (10) du cercle d'encageage (6) contre la surface supérieure (26) de la projection (7) de la carrure-lunette (1).

7. Boîte de montre selon la revendication 6, caractérisée en ce que la surface inférieure (8) de la projection (7) de la carrure-lunette (1) et celle (27) du cercle d'encageage (6) sont situées dans le prolongement l'une de l'autre, et en ce qu'un joint annulaire large (28) comportant des passages (29) pour les vis (9), est disposé dans l'intervalle défini entre ces deux surface (8, 27) d'une part, et la surface en regard du fond (5) d'autre part.

8. Boîte de montre selon l'une des revendications 6 ou 7, caractérisée en ce que la glace (14) est chassée dans l'ouverture supérieure (2) de la carrure-lunette (1), avec interposition d'un joint (30) à section en forme de I.

9. Boîte de montre selon la revendication 8, caractérisée en ce qu'elle comporte en outre un réhaut (31) formant une entretoise entre la glace (14) et la portion supérieure (10) du cercle d'en- cageage (6).

## Patentansprüche

1. Uhrgehäuse mit insbesondere einer Ecklunette (1), einem Uhrglas (14) und einem Boden (5), die abnehmbar an der Ecklunette (1) montiert sind, und mit einem Einpaßring (6) zum Sicherstellen der Positionierung eines Werkes (22) in dem Gehäuse, bei welchem
- die Ecklunette (1) eine obere Öffnung (2) aufweist, vorgesehen zum Abgedecktwerden durch das Uhrglas (14) und eine untere Öffnung (3) aufweist, vorgesehen für das Verschlossenwerden durch den Boden (5),
- der Einpaßring (6) einen oberen Abschnitt (10) und einen unteren Abschnitt (11) aufweist mit Außenflächen (2, 13), die mit den genannten Öffnungen (2, 3) für seine Positionierung zusammenwirken, wobei der Ring (6) in die Ecklunette (1) einführbar ist und derart plaziert ist, daß sein unterer Abschnitt (11) in die untere Öffnung (3) der Ecklunette (1) eingreift und sein oberer Abschnitt (10) in die obere Öffnung (2) der Ecklunette (1) eingreift, und
- der Boden (5) gegen die Unterseite (7) der Ecklunette (1) mittels Befestigungsschrauben (9) gehalten ist,
dadurch gekennzeichnet, daß die Ecklunette (1) einen Fortsatz (7) aufweist mit einer Oberseite (26) bei der oberen Öffnung (2), eine Unterseite (8) bei dem Boden (5) und einer den Umfang der unteren Öffnung (3) begrenzenden Flanke, welche untere Öffnung derartige Radialabmessungen hat, daß sie kleiner sind als diejenigen der oberen Öffnung (2), und daß die genannten Schrauben (9) gleichzeitig die Blockierung des genannten Einpaßringes (6) in dem Gehäuse sicherstellen.

2. Uhrgehäuse nach Anspruch 1, dadurch gekennzeichnet, daß die obere Öffnung (2) der Ecklunette (1) eine Formöffnung ist, während ihre untere Öffnung (3) kreisrund ist.

3. Uhrgehäuse nach Anspruch 1 oder 2, dadurch gekennzeichnet, daß das Glas (14) an der oberen Partie der Ecklunette durch Anschlagorgane (4) gehalten ist, in die es seitlich einführbar ist, daß der obere Abschnitt (10) des Einpaßringes (6) eine erste Anschlagfläche (15) zum Andrücken der Glasperipherie (14) gegen die Anschlagorgane (4) aufweist, während der untere Abschnitt (11) dieses Einpaßringes (6) eine zweite Anschlagfläche (16) aufweist, die in Kontakt mit dem Boden (5) steht, und daß die Befestigungsschraube (9) des Bodens (5) in Gewindegänge (17) eingreifen, die in die Ecklunette (1) eingearbeitet sind, derart, daß ihr Festziehen eine Axialverlagerung des Einpaßringes (6) in Richtung auf das Glas (14) bewirkt.

4. Uhrgehäuse nach Anspruch 3, dadurch gekennzeichnet, daß ein Dichtring (18) zwischen dem Glas (14) und der ersten Anschlagfläche (15) des Einpaßringes (6) derart angeordnet ist, daß er beim Anziehen der Befestigungsschraube (9) des Bodens (5) komprimiert wird.

5. Uhrgehäuse nach einem der Ansprüche 3 oder 4, dadurch gekennzeichnet, daß ein Dichtring (21) zwischen dem Boden (5) und dem unteren Abschnitt (11) des Einpaßringes (6) angeordnet ist, seitlich von dessen Anschlagfläche (16).

6. Uhrgehäuse nach einem Ansprüche 1 oder 2, dadurch gekennzeichnet, daß die Befestigungsschrauben (9) des Bodens (5) in Gewindegänge (17) eingreifen, die in den Einpaßring (6) derart eingearbeitet sind, daß ihr Festziehen das Anlegen einer unteren Anschlagfläche (25) des oberen Abschnitts (10) des Einpaßringes (6) gegen die Oberseite (26) des Fortsatzes (7) der Ecklunette (1) bewirkt.

7. Uhrgehäuse nach Anspruch 6, dadurch gekennzeichnet, daß die Unterseite (8) des Fortsatzes (7) der Ecklunette (1) und die (27) des Einpaßringes (6) in gegenseitiger Ausfluchtung angeordnet sind, und daß eine breite Ringdichtung (28) mit Durchlässen (29) für die Schrauben (9) in dem Zwischenraum angeordnet ist, der zwischen den beiden Flächen (8, 27) einerseits und der gegenüberliegenden Fläche des Bodens (5) andererseits ausgebildet ist.

8. Uhrgehäuse nach Anspruch 6 oder 7, dadurch gekennzeichnet, daß das Glas (14) in die obere Öffnung (2) der Ecklunette (1) unter Zwischenlage einer Dichtung (30) mit I-förmigem Querschnitt eingetrieben ist.

9. Uhrgehäuse nach Anspruch 8, dadurch gekennzeichnet, daß es ferner eine Erhöhung (31) aufweist, die eine Abstützung zwischen dem Glas (14) und dem oberen Abschnitt (10) des Einpaßringes (6) bildet.

## Claims

1. Watch case comprising in particular a case- bandbezel (1), a crystal (14) and a back cover (5) removably mounted on the case-bezel (1) and a casing ring (6) assuring the positioning of a movement (22) in the case, in which:
- the caseband-bezel (1) exhibits an upper opening (2) intended to be closed by the crystal (14) and a lower opening (3) intended to be closed by the back cover (5),
- the casing ring (6) exhibits an upper portion (10) and a lower portion (11) including external surfaces (2, 13) which cooperate with said openings (2, 3) for positioning the casing ring, the ring (6) being adapted to be inserted into the caseband-bezel (1); such ring (6) being positioned so that its lower portion (11) engages in the lower opening (3) of the caseband-bezel (1) and its upper portion (10) engages in the upper opening (2) of the caseband-bezel (1), and
- the back cover (5) ist retained against the lower surface (7) of the caseband-bezel (1) by means of fastening screws (9)
characterized in that the caseband-bezel (1) exhibits a projection (7) including an upper surface (26) adjacent the upper opening (2), a lower surface (8) adjacent the back cover (5) and a lateral surface defining the periphery of the lower opening (3), the latter having in such manner radial dimensions smaller than those of the upper opening and in that said screws (9) assure likewise the blocking of said ring (6) in the case.

2. Watch case according to claim 1 characterized in that the upper opening (2) of the caseband-bezel (1) is of a non-circular profile, its lower opening (3) being circular.

3. Watch case according to claim 1 or claim 2 characterized in that the crystal (14) is maintained in the upper part of the caseband by abutment organs (4) in which it may be laterally engaged, in that the upper portion (10) of the casing ring (6) exhibits a first support surface (15) for urging the rim of the crystal (14) against such abutment organs (4) while the lower portion of the ring (6) includes a second support surface (16) coming into contact with the back cover (5), and in that back cover fastening screws (9) engage with threads (17) provided in the caseband (1) in a manner such that tightening the screws brings about an axial displacement of the casing ring (6) toward the crystal (14).

4. Watch case according to claim 3 characterized in that a seal (18) is arranged between the crystal (14) and the first support surface (15) of the casing ring (6) so as to be compressed when the back cover fastening screws (9) are tightened.

5. Watch case according to either of claims 3 or 4 characterized in that a seal (21) is arranged between the back cover (5) and the lower portion (11) of the casing ring (6) adjacent its second support surface (16).

6. Watch case according to claim 1 or claim 2 characterized in that the fastening screws (9) of the back cover (5) are engaged with threads (17) provided in the casing ring (6) in a manner such that theirtightening brings about the application of a lower support surface (25) of the upper portion (10) of the casing ring (6) to the upper surface (26) of the projection (7) of the caseband-bezel (1).

7. Watch case according to claim 6 characterized in that the lower surface (8) of projection (7) of the caseband-bezel (1) and that of the casing ring (6) are situated in the extension of one from the other and in that a wide annular seal (28) including passages (29) for the screws (9) is arranged in the gap defined between these two surfaces (8, 27) on the one hand and the facing surface of the back cover (5) on the other hand.

8. Watch case according to either of claims 6 or 7 characterized in that the crystal (14) is pressed into the upper opening (2) of the caseband-bezel (1) with the interposition of an I-shaped seal (30).

9. Watch case according to claim 8 characterized in that it additionally includes a flange forming an intermediate support between the crystal (14) and the upper portion (10) of the casing ring (6).
